# FASCICULE DE BREVET EUROPEEN

(11) **EP 3 220 769 B1**
(45) Date de publication et mention de la délivrance du brevet: **12.09.2018**
(21) Numéro de dépôt: 15808722.1
(22) Date de dépôt: 16.11.2015
(51) Int. Cl.: A45D 2/00, A45D 1/18, A45D 1/16, A45D 1/14

(54) **APPAREIL DE COIFFURE AVEC MOYEN D'ISOLATION THERMIQUE**
FRISIERGERÄT MIT WÄRMEISOLATIONSMITTEL
HAIRSTYLING DEVICE WITH THERMAL ISOLATION MEANS

(30) Priorité: 18.11.2014 FR 1461152
(43) Date de publication de la demande: 27.09.2017
(73) Titulaire: SEB S.A., 69130 Ecully (FR)
(72) Inventeur: NGO, Eddy, 69007 Lyon (FR)
(74) Mandataire: Bourrières, Patrice
(86) Numéro de dépôt international: PCT/FR2015/053092
(87) Numéro de publication internationale: WO 2016/079407

(56) Documents cités:
- EP-A1- 2 433 519
- EP-A2- 2 687 118
- US-A1- 2005 236 009

## Description

La présente invention concerne le domaine technique des appareils de coiffure destinés à la mise en forme des cheveux. L'invention concerne plus particulièrement le domaine technique des appareils du type fer à lisser comprenant au moins une plaque de lissage chauffante.

De nombreux types de fers à lisser connus comprennent deux mâchoires montées sur une charnière pour former une pince pouvant passer entre une position ouverte et une position fermée. Les fers à lisser connus à ce jour comprennent souvent dans chacune des mâchoires un élément chauffant sous une plaque de lissage, l'ensemble étant contenu dans un boîtier de la mâchoire. Pendant l'utilisation de l'appareil, la plaque de lissage est souvent chauffée à plus de 130°C ce qui entraine une augmentation de la température du boîtier par transmission thermique. Quand il s'agit d'un lisseur vapeur, la présence d'une chambre de vapeur dans la mâchoire est susceptible d'augmenter davantage la température du boîtier.

Or, selon l'utilisation de ces appareils, certains coiffeurs ou utilisateurs sont amenés à utiliser une main pour maintenir la fermeture de la pince pour pouvoir faire des boucles ou pour obtenir un meilleur résultat de lissage et ce, d'une manière plus efficace à l'extrémité opposée de la charnière qui présente la zone la plus chauffée du boîtier. Le fait que les doigts soient en contact directement avec cette partie du boîtier présente un risque de brûlure ou au moins une sensation désagréable lors d'un contact avec cette partie.

Afin de remédier à ce problème, plusieurs documents sont connus avec un système d'isolation thermique sur le boîtier de la mâchoire afin d'éviter le contact direct avec les doigts.

Par exemple, le document EP2433519 décrit un lisseur comprenant deux mâchoires montées sur charnière, chaque mâchoire comprenant sur l'extrémité opposée à la charnière une pièce rapportée au boîtier. Cette pièce permet une prise de l'appareil agréable avec les pouces pendant sa fermeture tout en fournissant une isolation thermique du boîtier. Cependant, une telle pièce intégrée au boîtier n'est pas suffisante pour faire baisser la température à cause de la conduction de chaleur transmise à la pièce. De plus, cette pièce rapportée ne permet pas d'avoir une surface lisse du boîtier.

On connait un autre document EP2687118 au nom de la demanderesse qui décrit un lisseur comprenant un peigne sur au moins un coté de la plaque de lissage, le peigne étant monté détachable par rapport au boîtier du lisseur. Néanmoins, ce document ne prévoit pas de moyen d'isolation thermique de l'appareil.

Le but de la présente invention est de remédier au moins en partie aux inconvénients précités et de proposer un appareil de coiffure présentant moins de risque de brûlure et une sensation plus agréable lors d'un contact avec le boîtier.

Un autre but de l'invention est un appareil de coiffure ayant un boitier avec une surface lisse qui est adapté à plusieurs types de mise en forme des cheveux, tel que du lissage et du styling.

Un autre but de l'invention est un appareil de coiffure comprenant un moyen d'isolation thermique compact, à faible coût et facile à produire en grande quantité.

Un autre but de l'invention est un appareil de coiffure ergonomique qui est facile à manipuler pendant l'utilisation.

Ces buts sont atteints avec un appareil de coiffure du type lisseur, comprenant
- deux bras montés sur une charnière dont au moins un bras comprend un boîtier présentant une extrémité proximale formant une zone de préhension et une extrémité distale intégrant une plaque chauffante, lesdits bras étant configurés pour former une pince permettant à ladite plaque chauffante de mettre en forme des cheveux;
- au moins un accessoire assemblé de façon détachable avec ledit bras et présentant une base destinée à coulisser dans une rainure du bras destinée à recevoir et maintenir ladite base.

Selon l'invention, l'appareil comprend un moyen d'isolation thermique formant une zone d'appui destiné à couvrir au moins partiellement l'extrémité distale dudit boîtier, et ledit accessoire comprend un moyen de liaison reliant de façon solidaire ledit moyen d'isolation thermique à la base.

Le moyen d'isolation thermique est donc intégré à l'accessoire qui est lui-même démontable du boîtier. Le moyen d'isolation thermique n'est pas en contact direct avec le boîtier ce qui permet de supprimer ou au moins de limiter la conduction thermique entre le boîtier chauffé et le moyen d'isolation thermique. La zone d'appui qui se trouve du coté opposé au boîtier est maintenue à une température ambiante, même pendant l'utilisation de l'appareil, ce qui permet une préhension de la pince dans la zone d'appui sans causer de brûlure ou de sensation désagréable.

De surcroît, le moyen d'isolation thermique est espacé du boîtier d'une distance D, comprise entre 0,5 mm et 4 mm afin de minimiser la conduction thermique. L'air occupant cet espace agit comme isolant thermique.

Avantageusement, ledit bras comprend un système de verrouillage permettant de bloquer en position assemblée la base de l'au moins un accessoire sur ce bras. Lorsque le système de verrouillage est défait, l'accessoire se trouve dans une position escamotée selon laquelle le coulissement de l'accessoire sur ce bras est autorisé. L'accessoire est donc démontable du boîtier ainsi que le moyen d'isolation thermique. L'utilisateur peut choisir de ne pas les utiliser afin d'avoir une surface lisse sur le boîtier. Ceci permet un multiusage de l'appareil tel que fer à lisser ou fer à boucler.

De surcroît, la base de l'accessoire comprend une barre longitudinale destinée à s'insérer dans la rainure, ledit moyen de liaison étant agencé à l'extrémité discale (ED) lorsque l'accessoire est monté sur le bras. Le moyen d'isolation se trouve alors sur la même extrémité de la barre longitudinale ce qui correspond à l'extrémité distale (ED) du bras.

Avantageusement, la rainure est agencée dans une direction parallèle à l'axe longitudinal (X) du bras pour faciliter la mise en place de l'accessoire.

Afin de faciliter la fabrication de l'appareil, l'accessoire, le moyen de liaison et le moyen d'isolation thermique forment une seule pièce.

Dans le but de mieux isoler l'accessoire de la chaleur, le moyen d'isolation thermique comprend sur la zone d'appui (ZA) une couverture ayant une conduction thermique inférieure à celle du boîtier. Cette couverture qui est une couche fine peut être constituée d'une matière telle que de la silicone ou du caoutchouc, déposée par surmoulage sur la zone d'appui (ZA).

Dans un souci de limiter la conduction thermique, il serait préférable de réduire au maximum la surface de contact entre la zone de préhension et le boîtier chauffé lorsqu'un contact est crée par l'appui du moyen d'isolation. Pour ceci, ledit moyen d'isolation thermique présente sur le coté opposé à la zone d'appui (ZA) une protubérance destinée à prendre appui sur le boîtier.

Selon un premier mode de réalisation de l'invention, l'accessoire présente sur la base une série de dents protubérantes par rapport à la plaque chauffante formant un peigne destiné à démêler les cheveux pour faciliter le traitement thermique.

L'appareil comprend au moins deux accessoires comprenant chacun une série de dents de dimension différente pour s'adapter à différents types de cheveux.

Selon un deuxième mode de réalisation de l'invention, l'accessoire présente sur la base une série de touffes de soie perpendiculaires à la plaque chauffante formant une brosse destinée à brosser les cheveux durant le traitement thermique pour les rendre plus brillants.

Bien sûr, l'accessoire peut présenter une surface lisse sans peigne ni brosse sur la barre longitudinale pour ceux qui utilisent le lisseur sans peigne ou brosse.

Selon une caractéristique de l'invention, le bras comprend des moyens de vaporisation de fluide et des moyens de distribution de la vapeur en direction d'une mèche de cheveux. Un tel appareil de coiffure à vapeur présente des zones chaudes qui sont dues à la chambre de vaporisation contenue dans le boîtier ayant une température élevée. L'utilisation d'un moyen d'isolation thermique dans un tel appareil s'avère particulièrement efficace pour une protection thermique pendant l'utilisation de l'appareil.

Ces buts sont également atteints avec un accessoire destiné à être monté sur le bras d'un appareil de coiffure du type lisseur de façon détachable, présentant une base destinée à coulisser dans une rainure du bras destinée à recevoir et maintenir ladite base, l'accessoire comprenant un moyen d'isolation thermique formant une zone d'appui destiné à couvrir au moins partiellement l'extrémité distale dudit boîtier.

L'invention sera mieux comprise à l'étude des modes de réalisation pris à titre nullement limitatif et illustrés par les dessins annexés dans lesquels :
- Les figures 1 et 2 sont des vues d'ensemble en perspective d'un appareil de coiffure comprenant un accessoire selon un premier mode de réalisation de l'invention,
- La figure 3 est une vue en perspective d'un bras de l'appareil sans l'accessoire,
- La figure 4 est une vue en perspective d'un accessoire selon le premier mode de l'invention,
- La figure 5 est une vue de face de l'accessoire de la figure 4 monté sur l'appareil,
- Les figures 6 et 7 sont des vues de face de l'accessoire selon un troisième et un deuxième mode de réalisation.
- La figure 8 est une vue d'ensemble en coupe de l'appareil de coiffure selon une variante de l'invention.

Tel qu'illustré en figure 1, l'appareil de coiffure 1 est du type lisseur et comporte deux bras 2, 3 qui sont articulés entre eux à pivotement au moyen d'une liaison pivot 4 du type charnière. Ainsi, les deux bras 2, 3 constituent une pince qui permet soit un écartement angulaire entre ces deux bras 2, 3, soit un rapprochement l'un contre l'autre de ces deux bras 2, 3 pour permettre le pincement de cheveux disposés entre lesdits deux bras 2, 3.

Ces bras 2, 3 comprennent chacun un boîtier 21, 31 et un système de chauffe. Outre des moyens électriques chauffants (non illustrés) et des moyens de commande et de régulation thermique (non illustrés), ces systèmes de chauffe comprennent chacun une plaque chauffante 5, 6, prenant la forme d'une surface plane tel qu'illustré sur les figures 1 et 2. Ces surfaces planes chauffantes 51, 61 sont agencées sur les faces internes des bras 2, 3. Ainsi, lors d'un pincement les deux surfaces planes chauffantes sont disposées en regard l'une de l'autre et permettent concomitamment de réaliser un traitement thermique des cheveux, pour effectuer leur lissage.

Comme illustré sur les figures 1 et 2, un des deux bras 2 présente une extrémité proximale (EP) formant une zone de préhension (ZP) et une extrémité distable (ED) intégrant la plaque chauffante 5. Ledit bras 2 comprend un accessoire 9a selon un premier mode de réalisation, l'accessoire étant monté en liaison glissière sur un côté 5a de la surface plane chauffante 51. Comme illustré en figures 3 et 4, la liaison glissière est constituée d'une rainure 23 de guidage agencée sur le bras 2 dans la direction de l'axe longitudinal X dudit bras 2 et, d'une barre longitudinale 91 agencée sur l'accessoire 9a dans la direction de l'axe longitudinal X et qui fait la base de l'accessoire 9a. La barre longitudinale 91 s'engage et coulisse dans les deux sens à l'intérieur de la rainure 23, dans la direction de l'axe longitudinal X, ce qui permet par coulissement dans un sens ou dans l'autre, de monter l'accessoire 9a sur le bras 2 ou, au contraire, de les démonter. Le bras 2 comprend en outre un système de verrouillage permettant de bloquer l'accessoire 9a en position assemblée sur le bras. La construction de la rainure 23 ainsi que le système de verrouillage envisageable sont décrits dans les demandes de brevets FR2993438 et FR1363686 au nom de la demanderesse et ne nécessitent pas une plus ample description ici.

Tel que visible à la figure 4, l'accessoire 9a comprend à une de ses extrémités un moyen de liaison 11 présenté sous forme d'une bretelle 11 qui est une partie courbée destinée à recouvrir partiellement l'extrémité discale (ED) du bras 2 en suivant son contour extérieur. L'accessoire 9a est relié par ladite bretelle 11 à un moyen d'isolation 10 thermique qui est une pièce sensiblement plate présentant une zone d'appui (ZA) accessible depuis l'extérieur du boitier 21. La taille de cette zone d'appui (ZA) est idéalement supérieure ou égale à la taille du pouce, ce qui permet d'appuyer simplement le pouce sans viser. Par exemple, la largeur de la zone d'appui (ZA) est comprise entre 10 mm et 45 mm. La valeur de surface de la zone d'appui est comprise entre 2cm² et 16cm². La zone d'appui (ZA) peut également présenter une surface nervurée 14, comprenant par exemple des lignes en protubérance permettant de faciliter la prise de l'appareil ainsi que de réduire la sensation de brûlure.

Le moyen d'isolation 10 comprend sur le coté opposé de la zone d'appui (ZA) un gaudron 13 qui est une ligne en protubérance 13. Ledit gaudron 13 permet d'assurer le contact unique entre le boîtier chaud et la zone d'appui (ZA) lorsque le moyen d'isolation 10 est sollicité. Tout le reste du moyen d'isolation 10 reste écarté du boîtier à une distance minimale D, comprise entre 0,5 mm et 4 mm.. Ceci permet de minimiser le contact de matière ainsi que la conduction thermique, la zone d'appui (ZA) reste donc peu chauffée.

Dans la sélection de la matière, ladite bretelle 11 peut être réalisée en un matériau déformable tel que du plastique, ce qui permet sa déformation et sa remise en état avec ou sans effort d'appui sur le moyen d'isolation. La bretelle 11 peut aussi être rigide, auquel cas un gaudron n'est plus nécessaire puisqu'aucun contact n'est possible entre le moyen d'isolation 10 et le boîtier 21. Selon un exemple de l'invention, il s'agit d'une pièce monobloc faite en plastique qui comprend l'accessoire 9a, le moyen de liaison 11 et le moyen d'isolation 10. La pièce monobloc 9a peut être en polyamide (PA) chargé ou non en fibres de verre, ou encore en polybutylène téréphtalate (PBT) chargé ou non chargé, ou en polysulfone (PSU).

Selon une variante non illustrée, le moyen d'isolation 10 comprend sur la zone d'appui (ZA) une couche à conduction thermique faible. Il est possible d'intégrer un surmoulage en silicone ou en caoutchouc sur la zone d'appui (ZA) pour mieux isoler l'accessoire de la chaleur. De préférence, la couverture surmoulée possède une conduction thermique inférieure à celle du boîtier 21, de l'ordre de 0.16 W/(m . K). De plus, la silicone ou le caoutchouc permet un toucher agréable et une meilleure résistance à la température pour effectuer le surmoulage.

Tel que visible aux figures 1, 2, 4 et 5, et selon un premier mode de réalisation de l'appareil, l'accessoire 9a comprend une série de dents 94 protubérante depuis la barre longitudinale 91 formant un peigne permettant de démêler et de coiffer les cheveux durant leur lissage et de répartir de façon régulière la mèche sur la plaque. Les dents 94 sont préférablement agencées perpendiculaires à la plaque chauffante 5 et peuvent se loger dans une cavité longitudinale 32 située dans le bras 3 en regard.

Alternativement, l'appareil peut comprendre au moins deux accessoires du type peigne comprenant chacun une série de dents à dimension différente. Par exemple des peignes avec des dents de différente hauteur, d'épaisseur ou de forme etc.

Selon un deuxième mode de réalisation et tel qu'illustré à la figure 7, un accessoire 9c comprend une série de touffes de soie 93 telles que des poils durs ou des poils souples, formant une brosse permettant de brosser les cheveux durant le traitement pour les rendre plus brillants.

Selon un troisième mode de réalisation tel que visible à la figure 6, un accessoire 9b comprend uniquement la barre longitudinale 91, le moyen d'isolation 10 et la bretelle 11, sans aucune dent de peigne ou de brosse.

On peut également proposer plusieurs types d'accessoire susmentionnés aux utilisateurs pour qu'ils puissent les changer en cas de nécessité.

Dans le cas où l'appareil est équipé d'un système de vaporisation tel qu'illustré à la figure 8, l'appareil 1 comprend une base 1000 avec un réservoir de fluide 19, une unité portable 100 comprenant des moyens de vaporisation 7' du fluide, des moyens de distribution de la vapeur 22 à destination des cheveux, un cordon 24 comportant au moins une canalisation destinée au passage de fluide et agencée entre le réservoir de fluide 19 et les moyens de vaporisation 7', l'unité portable 100 comprend des plaques chauffantes 5, 6 destinées à venir en contact avec les cheveux et les moyens de vaporisation du fluide 7' sont prévus dans l'unité portable 100. La base est déportée de l'unité portable, et posable sur un plan de travail. La configuration d'un tel appareil est décrite dans le brevet 2 967 017 au nom de la demanderesse et ne nécessite pas une plus ample description.

Selon cette configuration, le bras 2 comprend des moyens de distribution de la vapeur 22 sous forme d'une série d'orifices destinées à la distribution de vapeur, tel que visible à la figure 3. De préférence, l'accessoire 9a, 9b, 9c est agencé entre la plaque chauffante 5 et les orifices 22.

Bien entendu, l'invention n'est nullement limitée aux modes de réalisation décrits et illustrés qui n'ont été donnés qu'à titre d'exemple. Des modifications restent possibles, notamment du point de vue de la constitution des divers éléments ou par substitution d'équivalents techniques, sans sortir pour autant du domaine de protection de l'invention.

## Revendications

1. Appareil de coiffure (1) du type lisseur, comprenant
- deux bras (2, 3) montés sur une charnière (4) dont au moins un bras (2) comprend un boîtier (21) présentant une extrémité proximale (EP) formant une zone de préhension (ZP) et une extrémité distale (ED) intégrant une plaque chauffante (5), lesdits bras (2, 3) étant configurés pour former une pince permettant à ladite plaque chauffante (5) de mettre en forme des cheveux;
- au moins un accessoire (9a, 9b, 9c) assemblé de façon détachable avec ledit bras (2) et présentant une base (91) destinée à coulisser dans une rainure (23) du bras (2) destinée à recevoir et maintenir ladite base (91)
- **caractérisé en ce que** l'appareil comprend un moyen (10) d'isolation thermique formant une zone d'appui (ZA) destiné à couvrir au moins partiellement l'extrémité distale (ED) dudit boîtier (21), et **en ce que** ledit accessoire (9a, 9b, 9c) comprend un moyen de liaison (11) reliant de façon solidaire ledit moyen d'isolation (10) thermique à la base (91).

2. Appareil selon la revendication précédente, **caractérisé en ce que** le moyen d'isolation (10) thermique est espacé du boîtier (21) d'une distance D, comprise entre 0,5 mm et 4 mm.

3. Appareil selon la revendication 1 ou 2, **caractérisé en ce que** ledit bras (2) comprend un système de verrouillage permettant de bloquer en position assemblée la base (91) de l'au moins un accessoire (9a, 9b ,9c) sur ce bras (2).

4. Appareil selon l'une des revendications précédentes, **caractérisé en ce que** la base (91) de l'accessoire (9a, 9b, 9c) comprend une barre longitudinale (91) destinée à s'insérer dans la rainure (23), ledit moyen de liaison (11) étant agencé à l'extrémité distale (ED) lorsque l'accessoire (9a, 9b, 9c) est monté sur le bras (2).

5. Appareil selon l'une des revendications précédentes, **caractérisé en ce que** la rainure (23) est agencée dans une direction parallèle à l'axe longitudinal (X) du bras (2).

6. Appareil selon la revendication précédente, **caractérisé en ce que** l'accessoire (9a, 9b, 9c), le moyen de liaison (11) et le moyen d'isolation (10) thermique forment une seule pièce.

7. Appareil selon la revendication précédente, **caractérisé en ce que** le moyen d'isolation (10) thermique comprend sur la zone d'appui (ZA) une couverture ayant une conduction thermique inférieure à celle du boîtier (21).

8. Appareil selon l'une des revendications précédentes, **caractérisé en ce que** ledit moyen d'isolation (10) thermique présente sur le coté opposé à la zone d'appui (ZA) une protubérance (13) destinée à prendre appui sur le boîtier (21).

9. Appareil selon l'une des revendications précédentes, **caractérisé en ce que** l'accessoire (9a) présente sur la base (91) une série de dents (94) protubérantes par rapport à la plaque chauffante (5).

10. Appareil selon la revendication précédente, **caractérisé en ce qu'**il comprend au moins deux accessoires (9a) comprenant chacun une série de dents (94) de dimension différente.

11. Appareil selon l'une des revendications 1 à 7, **caractérisé en ce que** l'accessoire (9c) présente sur la base (91) une série de touffes de soie (93) perpendiculaires à la plaque chauffante (5).

12. Appareil selon l'une des revendications précédentes, **caractérisé en ce que** le bras (2) comprend des moyens de vaporisation (7') de fluide et des moyens de distribution de la vapeur (22) en direction d'une mèche de cheveux.

## Patentansprüche

1. Gerät zum Frisieren (1) vom Typ Glätter, umfassend:
- zwei Arme (2, 3), die auf einem Gelenk (4) angebracht sind, von denen mindestens ein Arm (2) ein Gehäuse (21), das ein proximales Ende (EP), das eine Greifzone (ZP) bildet, und ein distales Ende (ED) aufweist, in dem eine Heizplatte (5) integriert ist, wobei die Arme (2, 3) so konfiguriert sind, dass sie eine Klemme bilden, die es der Heizplatte (5) ermöglicht, die Haare zu formen;
- mindestens ein Zubehörteil (9a, 9b, 9c), das lösbar mit dem Arm (2) zusammengebaut ist und eine Basis (91) aufweist, die dazu bestimmt ist, in einer Nut (23) des Arms (2) zu gleiten, die dazu bestimmt ist, die Basis (91) aufzunehmen und zu halten,
- **dadurch gekennzeichnet, dass** das Gerät ein Wärmeisolationsmittel (10) umfasst, das eine Auflagezone (ZA) bildet und dazu bestimmt ist, das distale Ende (ED) des Gehäuses (21) mindestens teilweise zu bedecken, und dass das Zubehörteil (9a, 9b, 9c) ein Verbindungsmittel (11) umfasst, das das Wärmeisolationsmittel (10) fest mit der Basis (91) verbindet.

2. Gerät nach dem vorhergehenden Anspruch, **dadurch gekennzeichnet, dass** das Wärmeisolationsmittel (10) von dem Gehäuse (21) um einen Abstand D beabstandet ist, der zwischen 0,5 mm und 4 mm liegt.

3. Gerät nach Anspruch 1 oder 2, **dadurch gekennzeichnet, dass** der Arm (2) ein Verriegelungssystem umfasst, das es ermöglicht, in der zusammengebauten Position die Basis (91) des mindestens einen Zubehörteils (9a, 9b, 9c) af dem Arm (2) zu verriegeln.

4. Gerät nach einem der vorhergehenden Ansprüche, **dadurch gekennzeichnet, dass** die Basis (91) des Zubehörteils (9a, 9b, 9c) eine Längsstange (91) umfasst, die dazu bestimmt ist, in die Nut (23) eingesetzt zu werden, wobei das Verbindungsmittel (11) an dem distalen Ende (ED) angeordnet ist, wenn das Zubehörteil (9a, 9b, 9c) an dem Arm (2) angebracht ist.

5. Gerät nach einem der vorhergehenden Ansprüche, **dadurch gekennzeichnet, dass** die Nut (23) in einer Richtung parallel zu der Längsachse (X) des Arms (2) angeordnet ist.

6. Gerät nach dem vorhergehenden Anspruch, **dadurch gekennzeichnet, dass** das Zubehörteil (9a, 9b, 9c), die Verbindungsmittel (11) und das Wärmeisolationsmittel (10) ein einziges Stück bilden.

7. Gerät nach dem vorhergehenden Anspruch, **dadurch gekennzeichnet, dass** das Wärmeisolationsmittel (10) auf der Auflagezone (ZA) eine Abdeckung aufweist, die eine Wärmeleitung aufweist, die geringer als diejenige des Gehäuses (21) ist.

8. Gerät nach einem der vorhergehenden Ansprüche, **dadurch gekennzeichnet, dass** das Wärmeisolationsmittel (10) auf der der Auflagezone (ZA) gegenüberliegenden Seite einen Vorsprung (13) aufweist, der dazu bestimmt ist, auf dem Gehäuse (21) aufzuliegen.

9. Gerät nach einem der vorhergehenden Ansprüche, **dadurch gekennzeichnet, dass** das Zubehörteil (9a) an der Basis (91) eine Reihe von Zähnen (94) aufweist, die in Bezug auf die Heizplatte (5) hervorstehen.

10. Gerät nach dem vorhergehenden Anspruch, **dadurch gekennzeichnet, dass** es mindestens zwei Zubehörteile (9a) umfasst, die jeweils eine Reihe von Zähnen (94) mit unterschiedlicher Größe umfassen.

11. Gerät nach einem der Ansprüche 1 bis 7, **dadurch gekennzeichnet, dass** das Zubehörteil (9c) auf der Basis (91) eine Reihe von Borstenbüscheln (93) senkrecht zu der Heizplatte (5) aufweist.

12. Gerät nach einem der vorhergehenden Ansprüche, **dadurch gekennzeichnet, dass** der Arm (2) Mittel zur Verdampfung (7') von Flüssigkeit und Mittel zur Abgabe von Dampf (22) in Richtung einer Haarsträhne umfasst.

## Claims

1. Hairstyling device (1) of the hair-straightener type comprising:
- two arms (2, 3) mounted on a hinge (4), of which at least one arm (2) comprises a housing (21) representing a proximal end (EP) forming a grip area (ZP) and a distal end (ED) integrating a heating plate (5), said arms (2, 3) being configured to form a crimping element enabling the heating plate (5) to style hair;
- at least one accessory (9a, 9b, 9c) detachably assembled on said arm (2) and featuring a base (91) configured to slide along a groove (23) of the arm (2), the groove being configured to house and support said base (91);
- **characterised in that** the device comprises a thermal insulation means (10) forming a bearing surface (ZA) configured to cover at least partially the distal end (ED) of said housing (21), and **in that** said accessory (9a, 9b, 9c) comprises a connection means (11) securing said thermal insulation means (10) to the base (91).

2. Device according to the preceding claim, **characterised in that** the thermal insulation means (10) is spaced from the housing (21) by a distance D, ranging from 0.5 mm to 4 mm.

3. Device according to claim 1 or 2, **characterised in that** said arm (2) comprises a locking system configured to block in an assembled position the base (91) of the at least one accessory (9a, 9b, 9c) on the arm (2).

4. Device according to any of the preceding claims, **characterised in that** the base (91) of the accessory (9a, 9b, 9c) comprises a longitudinal bar (91) configured to be inserted in the groove (23), said connection means (11) being arranged at the distal end (ED) when the accessory (9a, 9b, 9c) is mounted on the arm (2).

5. Device according to any of the preceding claims, **characterised in that** the groove (23) is oriented in a direction parallel to the longitudinal axis (X) of the arm (2).

6. Device according to the preceding claim, **characterised in that** the accessory (9a, 9b, 9c), the connection means (11) and the thermal insulation means (10) form a single part.

7. Device according to the preceding claim, **characterised in that** the thermal insulation means (10) comprises on the bearing surface (ZA) a coating having a heat conduction inferior to that of the housing (21).

8. Device according to any of the preceding claims, **characterised in that** said thermal insulation means (10) features on the opposite side of the bearing surface (ZA) a protrusion (13) configured to bear against the housing (21).

9. Device according to any of the preceding claims, **characterised in that** the accessory (9a) features on its base (91) a series of teeth (94) that protrude with respect to the heating plate (5).

10. Device according to the preceding claim, **characterised in that** it includes at least two accessories (9a), each comprising a series of teeth (94) of different sizes.

11. Device according to any of the claims 1 to 7, **characterised in that** the accessory (9c) features on its base (91) a series of silk tufts (93) perpendicular to the heating plate (5).

12. Device according to any of the preceding claims, **characterised in that** the arm (2) comprises means (7') to vaporise a fluid and means to dispense the steam (22) towards a strand of hair.
